# EUROPÄISCHE PATENTSCHRIFT

(11) **EP 1 825 042 B1**
(45) Veröffentlichungstag und Bekanntmachung des Hinweises auf die Patenterteilung: **10.08.2011**
(21) Anmeldenummer: 05825380.8
(22) Anmeldetag: 14.12.2005
(51) Int. Cl.: D03C 3/00, D03C 13/00

(54) **FACHBILDEVORRICHTUNG FÜR DIE TEXTILTECHNIK**
SHEDDING DEVICE FOR TEXTILE TECHNOLOGY
DISPOSITIF DE FORMATION DE LA FOULE POUR LA TECHNOLOGIE TEXTILE

(30) Priorität: 16.12.2004 DE 102004060494; 20.06.2005 DE 102005028380; 09.10.2005 DE 102005048662
(43) Veröffentlichungstag der Anmeldung: 29.08.2007
(73) Patentinhaber: TEXTILMA AG, 6362 Stansstad (CH)
(72) Erfinder: PIEGELER, Gerhard, 42781 Haan (DE)
(74) Vertreter: Schmauder, Klaus Dieter
(86) Internationale Anmeldenummer: PCT/DE2005/002327
(87) Internationale Veröffentlichungsnummer: WO 2006/063584

(56) Entgegenhaltungen:
- DE-A1- 19 934 447
- DE-U1- 29 621 008
- US-A- 5 647 403

## Beschreibung

### Technisches Gebiet

Die Erfindung betrifft eine Fachbildevorrichtung für die Textiltechnik mit Einzelfadensteuerung (Jacquardtechnik), welche mit je einer Feder am oberen und unteren Ende der Weblitze in sogenannter Offenfacharbeitsweise bei 180° Umdrehung der Fachbildevorrichtung je Webschusseintrag arbeitet, wobei diese Arbeitsweise durch zwei eng beieinander liegende unterschiedliche Funktions- und Schaltabläufe erst möglich wird. Der obere und untere Hubfederrahmen mit den Federn bewegt sich im Webschusseintragstakt von oben nach unten und von unten nach oben usw. Ein ortsfestes Arretierelement kann dann in Offenfacharbeitsweise mustergerecht die Weblitzen im Hoch- bzw. im Tieffach arretieren und entarretieren (koppeln und entkoppeln). Auf den sogenannten Webharnisch wird verzichtet.

### Stand der Technik

Nach dem Stand der Technik sind Webanlagen mit "Jacquardmaschinen" und "Webharnischen" (Figur 1) mit Webmaschine (1), Jacquardmaschine (2) und Webharnisch (3), und "Harnischlose Fachbildevorrichtungen" (Figur 2) ohne Webharnisch, mit gegenläufig arbeitenden beweglichen Hubelementen (4,5) und ortsfesten Arretierelementen (6) bekannt, wobei die Weblitzen (7) mit ihren Fadenaugen (8) durch die Elemente (4,5,6) arretiert und in die jeweilige Fachposition bewegt werden. Die Arretiervorrichtungen sind Bestandteile der Elemente (4,5,6) und in die Führungsöffnungen (9) integriert.

Das Arbeiten nach Figur 1 hat den großen Nachteil, dass nur mit Webharnisch gearbeitet werden kann.

Die Fachbildevorrichtung DE 19934447 A1 nach Figur 2, hat den Nachteil, dass für jede Weblitze drei Aktoren erforderlich sind; zwei Aktoren als Bestandteile der zwei beweglichen Hubelemente 4,5, und ein Aktor als Bestandteil des ortsfesten Arretierelementes 6. Diese Darstellung entspricht der Figur 5 aus der Patentschrift DE 199 34 447 A1, in welcher die beiden Hubelemente mit 25 und 26, und das ortsfeste Arretierelement mit 8 bezeichnet ist.

Nach dem Stand der Technik ist ferner in der Gebrauchsmusterschrift DE 296 21 008 U1 eine Arbeitsweise beschrieben, bei welcher die Weblitze an ihrem unteren und oberen Ende ebenfalls mit einer Gegenzugfeder verbunden ist.

Bei dieser Arbeitsweise wird das System (es handelt sich um ein sogenanntes Schwingsystem) in permanente Schwingung versetzt, so dass die Weblitze diese Schwingung mitmacht und den Weg von Tief nach Hoch und umgekehrt macht. Soll die Weblitze im Tief- oder Hochfach verharren, soll sie entsprechend durch eine Haltevorrichtung gehalten werden.
Diese Arbeitsweise hat den gravierenden Nachteil, dass die Weblitzen mittels der Schwingvorrichtung für jeden Webschuss immer den kompletten Weg Tief-Hoch-Tief, bzw. Hoch-Tief-Hoch machen müssen, da andernfalls die muster- und bindungsgerechte Position der Weblitzen nicht erreicht werden kann. Es ist also immer eine komplette Schwingung von 360° pro Webschusseintrag erforderlich.

Die sogenannte Offenfacharbeitsweise, bei welcher die Hubelemente je Webschusseintrag immer nur den Weg von Tief nach Hoch, und für den nächsten Webschuss von Hoch nach Tief machen müssen, also nur einen Hubweg von 180°, ist bei dieser Arbeitsweise nicht möglich.

Der erfindungsgemäße, gravierende Unterschied der zwei kombiniert arbeitenden Schaltsysteme bzw. Funktionsabläufe in Offenfacharbeitsweise mit nur 180° Hubweg der Hubelemente je Webschusseintrag, gegenüber der Gebrauchsmusterschrift DE 296 21 008 U1, die immer eine komplette Schwingung des Schwingsystems von 360° je Webschusseintrag erforderlich macht, ist im Folgenden und in den Figuren 3 bis 9 detailliert beschrieben.

Ohne die erfindungsgemäß eng beieinander liegenden unterschiedlichen Funktions- und Schaltabläufe ist ein Arbeiten mit 180° Maschinenumdrehung je Webschusseintrag nicht möglich. Diese speziellen Funktions- und Schaltabläufe unterscheiden sich dadurch, dass die Weblitzen teilweise durch die Hubelemente (Hubfederrahmen) in ihre jeweilige Hoch- bzw. Tiefposition gebracht werden, und teilweise nur durch die freiwerdende jeweilige Federkraft direkt in die Hoch- bzw. Tiefposition gebracht werden. Welcher dieser beiden unterschiedlichen Schaltabläufe jeweils realisiert wird, ist von der jeweiligen Gewebebindung abhängig. Diese erfindungsgemäße spezielle und kombinierte Arbeitsweise ist absolut neu und in der Textiltechnik unbekannt.
Ein weiterer gravierender Unterschied liegt darin, dass die erfindungsgemäße Arbeitsweise mit Hubelementen (Hubfederrahmen) arbeitet, die einen exakt reproduzierbaren Hubweg und eine exakt reproduzierbare Hubzeit realisieren, was bei DE 296 21 008 U1 nicht möglich ist.
Die Offenlegungsschriften DE 101 44 085 A1 und DE 101 46 302 A1 befassen sich mit zeitversetzter Arretierung der Weblitzen, und tangieren die hier neu vorgestellte erfindungsgemäße Technik in keiner Weise.
Die Patentschrift CH 562 341 aus dem Jahre 1972 befasst sich mit der Steuerung der Bewegungen von Fadenführerorganen bei Textilmaschinen was mit der im Folgenden vorgestellten Technik keine erfindungsrelevanten Gemeinsamkeiten hat. Die Offenlegungsschrift DE 27 46 094 aus dem Jahre 1977 befasst sich mit einer Fachbildetechnik, die ebenfalls keine erfindungsrelevanten Gemeinsamkeiten aufweist.

### Darstellung der Erfindung

Aufgabe der vorliegenden Erfindung war es, für das sogenannte "Jacquardweben" mit Einzelfadensteuerung eine Fachbildevorrichtung bereit zu stellen, welche in Offenfacharbeitsweise arbeitet und die Hubelemente (Hubfederrahmen) für jeden Webschusseintrag nur einen Hubweg von 180° machen, und wodurch selbstverständlich eine wesentlich höhere Webschusseintragszahl/Zeiteinheit erreicht werden kann; als bei einer Arbeitsweise mit 360° Hubweg der Hubelemente je Webschusseintrag. Entgegen den bekannten Fachbildevorrichtungen mit Arbeitsweise nach dem sogenannten Offenfachprinzip und 180° Umdrehung/Webschusseintrag der Fachbildevorrichtung mit zwei gegenläufig arbeitenden Hubelementen für die Hoch- und Tiefposition, wird erfindungsgemäß nur ein Hubelement für die Hoch- und Tiefposition benötigt. Unter Einsatz der erfindungsgemäßen unterschiedlichen Funktions- und Schaltabläufe kann trotzdem nach dem sogenannten Offenfachprinzip und 180° Umdrehung der Fachbildevorrichtung je Webschusseintrag gearbeitet werden.

Ferner sollte die vorliegende Erfindung ohne Webharnisch arbeiten, möglichst einfach und sicher arbeiten, und kostengünstig mit nur einer Arretiervorrichtung je Weblitze auskommen. Diese Aufgabe wird durch eine Fachbildevorrichtung gelöst, welche erfindungsgemäß mit je einer Feder am oberen und unteren Ende der Weblitze arbeitet. Die Federn sind an einem unteren und oberen Hubfederrahmen befestigt. Die Weblitzen werden durch ein ortsfestes Arretierelement mustergerecht im Hoch bzw. Tieffach gekoppelt. Der obere und untere Hubfederrahmen mit den Federn bewegt sich richtungsgleich im Webschusseintragstakt von oben nach unten und von unten nach oben usw., so dass die Arretiervorrichtungen (wie oben beschrieben) die Weblitzen im Hoch- bzw. im Tieffach mustergerecht koppeln können.

### Kurze Beschreibung der Zeichnungen

Ausführungsbeispiele von Fachbildevorrichtungen gemäss dem Stand der Technik und gemäss der vorliegenden Erfindung werden nachfolgend anhand der Zeichnungen näher beschrieben, dabei zeigen:
- Figur 1: eine Fachbildevorrichtung mit Webharnischen gemäss dem Stand der Technik;
- Figur 2: eine harnischlose Fachbildevorrichtung gemäss dem Stand der Technik;
- Figur 3: eine Darstellung der wesentlichen Bestandteile einer Fachbildevorrichtung gemäss einer ersten Ausführung der Erfindung;
- Figur 4: den Bewegungsablauf der Fachbildevorrichtung gemäss Figur 3 ;
- Figur 5: eine Fortsetzung des Bewegungsablaufes nach Figur 4 der Fachbildevorrichtung gemäss Figur 3;
- Figur 6: eine Darstellung einer weiteren Ausgestaltung der Fachbildevorrichtung gemäss der vorliegenden Erfindung;
- Figur 7: eine Darstellung zusätzlicher Schiebeelemente in drei Weblitzenpositionen;
- Figur 8: Bewegungsablaufdiagramme der Hubfederrahmen mit der Positionierung der Weblitzen im Hoch- und Tieffach;
- Figur 9: eine Übersicht mit zwei beweglichen Hubfederrahmen.

### Liste der Teilebezeichnungen in den Figuren

- 1: Webmaschine
- 2: Jacquardmaschine
- 3: Webharnisch
- 4: Bewegliches Hubelement
- 5: Bewegliches Hubelement
- 6: Ortsfestes Arretierelement
- 7: Weblitze
- 8: Fadenauge
- 9: Arretiervorrichtungen

Figuren 3 bis 9 (erfindungsgemäß)
- 10: Kettbaum
- 11: Warenbaum
- 12: Streichbaum
- 13: Brustbaum
- 14: Ortsfestes Arretierelement
- 15: Kettfaden
- 16: Kettfaden
- 17: Bewegl. Hubfederrahmen zum Befestigen der Federn (19,20) in Figuren 3,4,5)
- 18: Bewegl. Hubfederrahmen zum Befestigen der Federn (21,22)in Figuren 3,4,5,6)
- 19: Untere Feder der Weblitze 25
- 20: Untere Feder der Weblitze 26
- 21: Obere Feder der Weblitze 25
- 22: Obere Feder der Weblitze 26
- 23: Fadenauge der Weblitze 25
- 24: Fadenauge der Weblitze 26
- 25: Linke Weblitze
- 26: Rechte Weblitze
- 27: Koppelungsstelle der Weblitze 25 für Position Hochfach
- 28: Koppelungsstelle der Weblitze 25 für Position Tieffach
- 29: Koppelungsstelle der Weblitze 26 für Position Hochfach
- 30: Koppelungsstelle der Weblitze 26 für Position Tieffach
- 31: Webware
- 32: Webfach zum Eintragen des Webschussfadens
- 33: Ortsfester Hubfederrahmen zum Befestigen der Federn (19,20) in Figur 6)
- 34: Beweglicher Hubfederrahmen in Figur 7
- 35: Ortsfester Federrahmen in Figur 7
- 36: Untere Feder der Weblitze 38 in Figur 7
- 37: Obere Feder der Weblitze 38 in Figur 7
- 38: Weblitze in Figur 7
- 39: Schiebeelement (Außenteil) in Figur 7
- 40: Schiebeelement (Innenteil) in Figur 7
- 41: Obere verstellbare Anschlagleiste
- 42: Untere verstellbare Anschlagleiste
- 43: Anschlagstelle auf der Weblitze

### Detaillierte Beschreibung der Figuren 24 m (Stand der Technik)

Figur 1 zeigt eine Webanlage wie nach dem Stand der Technik beschrieben, mit Webmaschine (1), Jacquardmaschine (2), und Webharnisch (3).
Figur 2 zeigt eine Fachbildevorrichtung wie nach dem Stand der Technik beschrieben, mit zwei beweglichen Hubelementen (4,5), mit einem ortsfesten Arretierelement (6) mit Weblitzen (7) und Fadenaugen (8), und mit Führungsöffnungen (9) zur Integration von Arretiervorrichtungen je Weblitze. Diese Darstellung entspricht der Figur 5 aus der Patentschrift DE 199 34 447 A1. In dieser Figur 5 sind die beiden Hubelemente mit 25 und 26, und das ortsfeste Arretierelement mit 8 bezeichnet.

### Detaillierte Beschreibung der Figuren zur Erfindung

Die in den Figuren (3,4,5) beschriebenen Arretiervorrichtungen bzw. Koppelungsstellen sind mit (27,28,29,30,) bezeichnet und dargestellt. Hierbei ist zu beachten, dass es sich bei der jeweiligen Arretiervorrichtung für die Koppelung (27 und 28) und (29 und 30) absolut um dieselbe Arretiervorrichtung handelt. Die Bezeichnungen (27 und 28) bzw. (29 und 30) sind nur deshalb getrennt dargestellt und bezeichnet, damit die wechselnde Koppelung und Entkoppelung der Weblitzen besser verfolgt und beschrieben werden kann.
Lediglich die arretierte (gekoppelte) Stelle der jeweiligen Weblitze ist für die Koppelung im Hochfach eine andere Stelle als für die Koppelung im Tieffach.

Figur 3 zeigt die erfindungsgemäßen wesentlichen Bestandteile der Fachbildevorrichtung mit folgenden Bezeichnungen: Kettbaum 10, Warenbaum 11, Streichbaum 12, Brustbaum 13, ortsfestes Arretierelement 14, mit ansteuerbaren Arretierstellen (27,28,29,30) für das Koppeln der Weblitzen, (unterer beweglicher Hubfederrahmen 17, zum Befestigen der Federn 19, 20,) (oberer beweglicher Hubfederrahmen 18, zum Befestigen der Federn 21, 22,) linke Weblitze 25, mit Fadenauge 23, und mit Kettfaden 15, rechte Weblitze 26, mit Fadenauge 24, und mit Kettfaden 16, Webware 31, Webfach 32, zum Eintragen der Gewebeschüsse., obere verstellbare Anschlagleiste 41, untere verstellbare Anschlagleiste 42, Anschlagstelle auf der Weblitze 43.

Es sind jeweils nur zwei Weblitzen mit je einem Kettfaden gezeichnet, die stellvertretend für eine beliebige Anzahl von Weblitzen und Kettfaden stehen
Die beweglichen Hubfederrahmen 17,18, stehen in unterer Position. Die Weblitze 25, ist entkoppelt, und hat sich demzufolge mit den beiden Hubfederrahmen 17,18, und den daran befestigten Federn 19,21, nach unten in das Tieffach bewegt. Die Federn stehen dabei in einer gewissen Vorspannung, damit die Weblitze sicher und ruhig geführt und bewegt werden kann, und damit die geforderte Webfachöffnung stabil und sicher und reproduzierbar erreicht werden kann. Die Weblitze 26, wurde vor dem Absenken der Hubfederrahmen 17,18, an der Koppelungsstelle 29, an das ortsfeste Arretierelement 14, gekoppelt. Die Weblitze 26, ist demzufolge im Hochfach geblieben. Aufgrund dieser Koppelung 29, wird bei der Abwärtsbewegung der Hubfederrahmen 17,18, die Feder 20, gedehnt, und die Feder 22, wird zusammengedrückt. Die Federn müssen zu diesem Zwecke lang genug sein, und sie müssen so gewickelt sein, dass sie sich um das erforderliche Maß zusammendrücken lassen. Die gleichgerichtete Auf- und Abbewegung der Hubfederrahmen 17, 18, ist durch die seitlichen vertikalen Richtungspfeile gekennzeichnet. Die verstellbaren Anschlagleisten 41, 42, dienen der exakten Begrenzung und Positionsbestimmung der Weblitzen im Hoch- und im Tieffach.

Figur 4 und Figur 5 zeigt den erfindungsgemäßen Bewegungsablauf der Fachbildevorrichtung. Für jede Leseposition (im Hoch- und im Tieffach) ist der mustergerechte Lese- und Auswahlvorgang in zwei eng beieinander liegende unterschiedliche Funktionsabläufe einzuteilen. Diese unterschiedlichen Funktionsabläufe werden für den ersten Webschuss unter (A.1 und A.2), für den zweiten Webschuss unter (B.1 und B.2) für den dritten Webschuss unter (C.1 und C.2) und für den vierten Webschuss unter (D.1 und D.2) dargestellt, und erläutert. Die Position A.1 entspricht der Darstellung in Figur 3.

Da für den zweiten Webschuss die Weblitze 26, in das Tieffach wechseln soll, muss die Koppelung 28, noch vor der Aufwärtsbewegung der Hubfederrahmen 17,18, entkoppelt werden. Die Folge davon ist, dass die Weblitze 26, durch die Federkraft der Feder 20, nach unten gezogen wird, (siehe hierzu A.2). Sobald die Weblitze 26, in das Tieffach gewechselt hat, wird sie sofort wieder gekoppelt (siehe Koppelung 30), allerdings an einer anderen Weblitzenstelle. Nun bewegen sich die Hubfederrahmen 17,18, nach oben, (siehe hierzu B.1). Die Weblitze 25, ist entkoppelt, und hat sich demzufolge mit den beiden Hubfederrahmen 17,18, und den daran befestigten Federn 19,21, nach oben in das Hochfach bewegt, (siehe hierzu B.1). Die Weblitze 26, ist aufgrund der Koppelung 30, im Tieffach geblieben. Aufgrund dieser Koppelung 30, wird bei der Aufwärtsbewegung der Hubfederrahmen 17,18, die Feder 22, gedehnt, und die Feder 20, wird zusammengedrückt.
Da beim dritten Webschuss (siehe hierzu C.1) die Weblitze 25, im Hochfach bleiben soll, bleibt diese Weblitze 25, an der Koppelungsstelle 27, gekoppelt. (siehe hierzu B.2)
Da beim dritten Webschuss (siehe hierzu C.1) die Weblitze 26, in das Tieffach wechseln soll, bleibt diese Weblitze 26, entkoppelt. (siehe hierzu B.2) Sie kann damit beim nächsten Wechsel nach unten in das Tieffach bewegt werden.
Nun bewegen sich die Hubfederrahmen 17,18, nach unten, (siehe hierzu C.1). Die Weblitze 25, ist aufgrund der Koppelung 27, im Hochfach geblieben. Aufgrund dieser Koppelung 27, wird bei der Abwärtsbewegung der Hubfederrahmen 17,18, die Feder 19, gedehnt, und die Feder 21, wird zusammengedrückt.
Die Weblitze 26, ist entkoppelt, und hat sich demzufolge mit den beiden Hubfederrahmen 17,18, und den daran befestigten Federn 20,22, nach unten in das Tieffach bewegt, (siehe hierzu C.1).
Da beim vierten Webschuss (siehe hierzu D.1) die Weblitze 25, im Hochfach bleiben soll, bleibt die Koppelung 27, bestehen (siehe hierzu C.2).
Da beim vierten Webschuss die Weblitze 26, im Tieffach bleiben soll, wird die Koppelungsstelle 30, gekoppelt (siehe hierzu C.2).
Nun bewegen sich die Hubfederrahmen 17,18, nach oben, (siehe hierzu D.1). Die Weblitze 25, ist aufgrund der Koppelung 27, im Hochfach geblieben. Aufgrund der Aufwärtsbewegung der Hubfederrahmen 17,18, werden die Federn 19,21, in ihre Neutral- bzw. Normallänge gebracht. Die Weblitze 26, ist aufgrund der Koppelung 30, im Tieffach geblieben. Die Feder 22, wird gedehnt, und die Feder 20 wird zusammengedrückt, (siehe hierzu D.1).

Da beim fünften Webschuss die Position vom ersten Webschuss wieder erreicht werden soll, (siehe hierzu A.1), wobei die Weblitze 25, in das Tieffach wechseln soll, wird diese Weblitze 25, entkoppelt, (siehe hierzu D.2), damit sie bei der folgenden Abwärtsbewegung der Hubfederrahmen in das Tieffach wechseln kann. Da die Weblitze 26, beim nächsten Webschuss (siehe hierzu A.1) in das Hochfach wechseln soll, wird die Koppelungsstelle 30, entkoppelt.(siehe hierzu D.2) Die Folge ist, dass die Weblitze 26, durch die Federkraft der Feder 22, sofort in das Hochfach gezogen wird. Hier wird sie dann an die Koppelungsstelle 28 gekoppelt. (siehe hierzu D.2)
Nun bewegen sich die Hubfederrahmen 17,18, nach unten, (siehe hierzu A.1). Die entkoppelte Weblitze 25, wechselt dadurch in das Tieffach.
Die Weblitze 26, ist aufgrund der Koppelung 28, im Hochfach geblieben (siehe hierzu A.1). Die Feder 20, wird hierbei gedehnt, und die Feder 22, wird zusammengedrückt.

Figur 6 zeigt eine weitere erfindungsgemäße Ausgestaltung der Fachbildevorrichtung. Die in den Figuren (3,4,5) beschriebene Arbeitsweise mit einem unten und einem oben angeordneten beweglichen Hubfederrahmen 17,18, kann alternativ auch so arbeiten, dass nur einer der beiden Federrahmen beweglich ist, und als Hubfederrahmen die erforderliche Hubbewegung zum Bewegen der Weblitzen von Tief-Hoch-Tief-Hoch usw. macht. Der gegenüberliegende Federrahmen kann dann ortsfest installiert werden.
Die Figur 6 zeigt hierzu den ortsfesten Federrahmen 33, den beweglichen Hubfederrahmen 18, die Weblitzen 25,26, mit den Fadenaugen 23,24, ferner die Federn 19,20,21,22, und das ortsfeste Arretierelement 14, mit für das Koppeln der Weblitzen. Wie bei den Beispielen in den Figuren 3,4,5, beschrieben, ist auch hier für jede Leseposition (im Hoch- und im Tieffach) der mustergerechte Lese- und Auswahlvorgang in zwei eng beieinander liegende Funktionsabläufe einzuteilen. Diese Funktionsabläufe werden für den ersten Webschuss unter (E.1 und E.2), für den zweiten Webschuss unter (F.1 und F.2) dargestellt. Beim ersten Webschuss befindet sich der bewegliche Hubfederrahmen 18, im Tieffach und beim zweiten Webschuss im Hochfach. Der Lesepunkt im Tief- und Hochfach und die Schaltmethode funktionieren entsprechend der beschriebenen Methodik in den Figuren (3,4,5).
Auf die Darstellung einer Schaltfolge, wie in den Figuren 3,4,5), kann deshalb verzichtet werden. Auch bei dieser Arbeitsweise müssen die Federlängen und die Federkräfte entsprechend aufeinander abgestimmt werden.

Figur 7 zeigt zusätzliche Schiebeelemente, welche die Aufgabe haben, einen problemlosen Bewegungsablauf der beweglichen Hubfederrahmen zu ermöglichen.
Figur 7 zeigt hierzu drei Weblitzenpositionen A, B, C., das ortsfeste Arretierelement 14, den beweglichen Hubfederrahmen 34, den ortsfesten Federrahmen 35, die untere Feder 36, die obere Feder 37, die Weblitze 38, mit Fadenauge 23, das Schiebeelement mit Außenteil 39 und mit Innenteil 40.
Das Innenteil 40, ist an dem beweglichen Hubfederrahmen 34 befestigt. Das Außenteil 39, ist an der oberen Feder 37, befestigt. Das Innenteil 40, kann im Außenteil 39, verschoben werden.
Die Weblitze 38, ist in Position A entkoppelt und steht im Tieffach. Der bewegliche Hubfederrahmen 34, steht in unterer Position. Das innere Schiebeteil 40, steckt im äußeren Schiebeteil 39, und zwar im oberen Bereich. Als Beispiel wird die untere Feder 36, und die obere Feder 37, mit je einer Länge von X festgelegt. Die Vorspannung und die Federkraft sind in diesem Beispiel gleich.

### Position B

Der Hubfederrahmen 34 ist um die Strecke von 2 X nach oben gefahren, die Feder 36, und 37 wurde jeweils auf 2 X gestreckt. Die Differenz zwischen Fadenauge 23, im Tieffach und Fadenauge 23 im Hochfach beträgt X.
Die Weblitze 38, wird im Hochfach an das ortsfeste Arretierelement 14, gekoppelt 41.

### Position C

Der Hubfederrahmen 34, ist um die Strecke 2 X nach unten gefahren. Hierbei hat sich das innere Schiebeteil 40, in dem äußeren Schiebeteil 39, um die Strecke X, nach unten bewegt. Die Feder 37, hat sich hierbei ebenfalls um die Strecke X, auf das Grundmaß X nach unten bewegt.
Da in Position C, die Weblitze 38, an das ortsfeste Arretierelement 14, mittels der Koppelungsstelle 42, gekoppelt ist, ist die Weblitze 38, im Hochfach geblieben. Wenn jetzt kein Schiebeelement zusätzlich zwischengeschaltet wäre, könnte der Hubweg des beweglichen Hubfederrahmens von 2 X nicht von der gestreckten Feder 37, aufgenommen werden. Die gestreckte Feder 37, könnte nur einen Hubweg von X aufnehmen. Das Schiebeelement hat also die Aufgabe, einen Teil des Hubweges des Hubfederrahmens 34, zu kompensieren. Die Konstruktionsart des Schiebelementes in Figur 7, steht nur als ein Beispiel für viele andere Konstruktionsvarianten. So könnte z.B. auch die Feder selbst als äußeres Schiebeteil dienen, in welches das innere Schiebeteil eintauchen kann.
Die in Figur 7 beschriebenen Schiebelemente sind für alle erfindungsgemäßen Maschinenkonstruktionen und Hubfederrahmen geeignet. Bei entsprechender Auswahl der Federlängen und Federkräfte kann auch ohne Schiebeteil gearbeitet werden.

Figur 8 zeigt den Bewegungsablauf der Hubfederrahmen mit der Positionierung der Weblitzen im Hoch- und Tieffach. Ferner ist der beschriebene Positionswechsel der Weblitzen mittels Federkraft dargestellt. Damit die Weblitzen durch die Elastizität der Federn nicht über die Hoch- und Tieffachposition hinaus in Schwingungen und Unruhe geraten können, ist es sinnvoll mit einem entsprechenden Anschlag zu arbeiten. (siehe hierzu auch Figur 3, und Figur 9). Damit kann die obere und untere Endposition der Weblitzen sicher und reproduzierbar bestimmt und gewährleistet werden. Ein geeignetes Anschlagsystem für die Weblitzen kann auch in das ortsfeste Arretierelement integriert werden oder auch an anderer Stelle vorgesehen werden.
Diese exakte Webfachbegrenzung mittels Anschlagsystem macht die beiden unterschiedlichen Schaltvorgänge in Kombination erst möglich, da die Weblitzen vor dem Schaltvorgang mittels Federkraft nicht in Bewegung sein dürfen.

Figur 9 zeigt eine Übersicht mit zwei beweglichen Hubfederrahmen (17,18), mit Weblitzen (25, 26), mit Fadenaugen (23,24), mit ortsfestem Arretierelement (14) und mit integrierten Koppelungsstellen (27,28,29,30), ferner mit verstellbaren Anschlagleisten (41,42), und mit entsprechendem Anschlag (43) auf den Weblitzen. Die Anschlagleisten machen zusammen mit den Anschlagstellen auf den Weblitzen eine präzise Begrenzung bzw. Festlegung des Hubweges der Weblitzen möglich. Hierbei kann eine exakt einstellbare Stillstandszeit der Weblitzen realisiert werden. Siehe hierzu auch Figur 8. Die Stillstandszeit der Weblitzen wirkt sich positiv auf den Ablauf des Schusseintrages in der Webmaschine aus. In Figur 9 ist ersichtlich, dass in diesem Falle der Hubweg der Hubelemente (Hubfederrahmen) größer ist als der Hubweg der Weblitzen. Die Stillstandszeit der Weblitzen kann also erzielt werden, ohne Stillstandszeit der Hubelemente (Hubfederrahmen). Diese können ihren Bewegungsablauf kontinuierlich fortsetzen.

### Position A

Die Hubfederrahmen stehen unten. Die Weblitze ist entkoppelt, und steht demzufolge im Tieffach. Die obere und die untere Feder sind gleich gespannt.

### Position B

Die Hubfederrahmen stehen oben. Die Weblitze ist entkoppelt, und steht demzufolge im Hochfach. Die obere und die untere Feder sind gleich gespannt.

### Position C

Die Hubfederrähmen stehen unten. Die Weblitze ist gekoppelt, und steht demzufolge im Hochfach. Die obere Feder ist entsprechend zusammengedrückt, und die untere Feder ist entsprechend stärker gespannt.

### Position D

Die Hubfederrahmen stehen oben. Die Weblitze ist gekoppelt, und steht demzufolge im Tieffach. Die obere Feder ist entsprechend stärker gespannt und die untere Feder ist entsprechend zusammengedrückt.
Die in den Figuren (3,4,5,6,7,8,9) beschriebenen Konstruktionen können auch mit sogenanntem Schrägfach arbeiten. Hierzu können die beweglichen Hubfederrahmen (17,18) in schaftähnliche Elemente eingeteilt werden, die dann zum Erzielen eines Schrägfaches schräg in Kettrichtung ansteigend jeweils mehr Hub machen als die vorderen schaftähnlichen Elemente. Alternativ kann aber auch ein einheitlicher Maximalhub für alle Hubfederrahmen eingestellt werden. Ein Schrägfach kann man dann durch unterschiedlich eingestellte Anschlagleisten erzielen. Die Arbeitsweise der Hubfederrahmen kann zudem gegenläufig in beliebigem Wechsel festgelegt werden. (siehe hierzu Figur 8) = Hoch-Tief (durchgehende Linie) Tief-Hoch (gestrichelte Linie) Durch diese gegenläufige Arbeitsweise kann die Belastung der Maschine besser ausgeglichen werden.

## Patentansprüche

1. Fachbildevorrichtung mit Einzelfadensteuerung für die Textiltechnik mit einem ortsfesten Arretierelement (14) zur Koppelung und Entkoppelung der Weblitzen (25, 26') an und von dem ortsfesten Arretierelement (14), **dadurch gekennzeichnet, dass**
die Bewegung der Weblitzen (25,26) in das Hochfach bzw. in das Tieffach mit Hilfe von zwei unterschiedlichen, aber sich gegenseitig ergänzenden Systemen erfolgt, wobei das erste System mit mindestens einem beweglichen Hubfederrahmen (17,18, 34) und mit den daran befestigten Federn (19,20,21,22) arbeitet, und wobei das zweite System nur mittels Federkraft die Weblitzen in das Hoch- bzw. in das Tieffach bewegt wobei die Leseposition für die mustergerechte Koppelung bzw. Entkoppelung der Weblitzen für beide Systeme im Hochfach und im Tieffach erfolgen kann, und wobei die mustergerechte Einlesung und die Koppelung und Entkoppelung für beide Systeme zusammen mit nur einem Aktor je Weblitze erfolgen kann, wobei die Offenfacharbeitsweise mit einem Hubweg der Hubfederrahmen von nur 180° je Webschusseintrag erfolgen kann.

2. Fachbildevorrichtung nach Anspruch 1, **dadurch gekennzeichnet, dass** ein unten angeordneter beweglicher Hubfederrahmen (17) als Hubelement mit daran befestigten Federn (19,20), und ein oben angeordneter beweglicher Hubfederrahmen (18) als Hubelement mit daran befestigten Federn (21,22), zum Einsatz kommt.

3. Fachbildevorrichtung nach einem der Ansprüche 1, bis 2, **dadurch gekennzeichnet, dass** die Weblitzen (25, 26) mit ihrem unteren Ende mit dem jeweils oberen Ende der Federn (19,20) verbunden sind, und dass die Weblitzen (25,26) mit ihrem oberen Ende mit dem jeweils unteren Ende der Federn (21,22) ' verbunden sind.

4. Fachbildevorrichtung nach einem der Ansprüche 1, bis 3, **dadurch gekennzeichnet, dass** die Weblitzen (25,26) oberhalb der Fadenaugen (23,24) und/oder unterhalb der Fadenaugen (23,24) durch ein ortsfestes Arretierelement (14) gekoppelt und entkoppelt werden können.

5. Fachbildevorrichtung nacht einem der Ansprüche 1, bis 4, **dadurch gekennzeichnet, dass** der mustergerechte Lese- und Auswahlvorgang in zwei eng beieinander liegende unterschiedliche Funktionsabläufe einzuteilen und zu realisieren ist, wobei der eine Fünktionsabfauf die Weblitzen mittels der Hubelemente in das Hoch- bzw. Tieffach bewegt, und der andere Funktionsablauf die Weblitzen nach erfolgter Entkoppelung direkt durch die zugehörige Feder nur durch die Federkraft in das Hoch- bzw. Tieffach bewegt.

6. Fachbildevorrichtung nach einem der Ansprüche 1, bis 5, **dadurch gekennzeichnet, dass** nur einer der beiden Hubfederrahmen (17 oder 18) beweglich ist und den erforderlichen Hub Tief-Hoch-Tief-Hoch usw. macht, und der andere gegenüberliegende Federrahmen (33) ortsfest installiert ist und keine Hubbewegung macht.

7. Fachbildevorrichtung nach einem der Ansprüche 1, bis 6, **dadurch gekennzeichnet, dass** die zum Einsatz kommenden Federn (19,20,21,22) aus Metall, und/oder als Pneumatikfedern, und/oder als Hydraulikfedern, und/oder dergleichen ausgebildet sind.

8. Fachbildevorrichtung nach einem der Ansprüche 1, bis 7, **dadurch gekennzeichnet, dass** sie auch mit sogenanntem Schrägfach arbeiten können, wobei die (beweglichen Hubfederrahmen (17,18,34) in schaftähnliche Elemente aufgeteilt werden, die dann zum Erzielen eines Schrägfaches in Kettrichtung ansteigend, jeweils mehr Hub machen als die vorderen schaftähnlichen Elemente, und/oder, dass die einstellbaren Anschlagsysteme zur Begrenzung des Weblitzenhubes unterschiedlich so eingestellt sind, dass die hinteren Weblitzenreihen ansteigend mehr Hub machen als die vorderen Weblitzenreihen.

9. Fachbitdevorrichtung nach einem der Ansprüche 1, bis 8 **gekennzeichnet durch** zwischen dem ortsfesten Hiretierelement (14) und dem beweglisten Hubfederrahmen angeordenete, Schiebeelemente zum kompansieren eines Teiles des Hubweges.

10. Fachbildevorrichtung nach einem der Ansprüche 1, bis 9, **dadurch gekennzeichnet, dass** mit Anschlagsystemen (41,42,43) gearbeitet wird, welche geeignet sind, den Hubweg der Weblitzen im Hoch- und Tieffach zu begrenzen und zu kontrollieren.

## Claims

1. A shedding device with individual thread control for textile technology, with a fixed locking element (14) for coupling and uncoupling the healds (25, 26') to and from the fixed locking element (14), **characterized in that**
the movement of the healds (25, 26) into the upper shed or into the lower shed takes place with the aid of two different, but mutually complementary systems, the first system operating with at least one movable lifting spring frame (17, 18, 34) and with the springs (19, 20, 21, 22) fastened to it, and the second system moving the healds into the upper or into the lower shed by means of spring force only, the leasing position for the pattern-consistent coupling and uncoupling of the healds being capable of taking place in the upper shed and in the lower shed for both systems, and the pattern-consistent leasing and the coupling and uncoupling being capable of taking place together with only one actuator for each heald for both systems, the open-shed type of operation being capable of taking place with a stroke travel of the lifting spring frame of only 180° for each weft insertion.

2. The shedding device as claimed in claim 1, **characterized in that** a movable lifting spring frame (17) arranged at the bottom is used as a lifting element with springs (19, 20) fastened to it and a movable lifting spring frame (18) arranged at the top is used as a lifting element with springs (21, 22) fastened to it.

3. The shedding device as claimed in one of claims 1 and 2, **characterized in that** the healds (25, 26) are connected with their lower end in each case to the upper end of the springs (19, 20), and **in that** the healds (25, 26) are connected with their upper end in each case to the lower end of the springs (21, 22).

4. The shedding device as claimed in one of claims 1 to 3, **characterized in that** the healds (25, 26) can be coupled and uncoupled above the thread loops (23, 24) and/or below the thread loops (23, 24) by means of a fixed locking element (14).

5. The shedding device as claimed in one of claims 1 to 4, **characterized in that** the pattern-consistent leasing and selection operation is to be divided into and implemented in two different functional sequences lying closely to one another, one functional sequence moving the healds into the upper or lower shed by means of the lifting elements, and the other functional sequence moving the healds, after uncoupling has taken place, directly into the upper shed or the lower shed by means of the associated spring by the spring force only.

6. The shedding device as claimed in one of claims 1 to 5, **characterized in that** only one of the two lifting spring frames (17 or 18) is movable and executes the required stroke, low/high/low/high, etc., and the other opposite spring frame (33) is installed at a fixed location and does not execute any lifting movement.

7. The shedding device as claimed in one of claims 1 to 6, **characterized in that** the springs (19, 20, 21, 22) used are produced from metal and/or are designed as pneumatic springs and/or as hydraulic springs and/or the like.

8. The shedding device as claimed in one of claims 1 to 7, **characterized in that** it may also operate with what is known as an oblique shed, the movable lifting spring frames (17, 18, 34) being divided into shaft-like elements which then, to achieve an oblique shed, execute, ascending in the warp direction, in each case a greater stroke than the front shaft-like elements, and/or **in that** the settable abutment systems for limiting the heald stroke are set differently such that the rear heald rows, ascending, execute a greater stroke than the front heald rows.

9. The shedding device as claimed in one of claims 1 to 8, **characterized by** sliding elements (39, 40) arranged between the fixed locking element (14) and the movable lifting spring frame for compensating a part of the stroke travel.

10. The shedding device as claimed in one of claims 1 to 9, **characterized in that** work is carried out with abutment systems (41, 42, 43) which are suitable for limiting and controlling the stroke travel of the healds in the upper and the lower shed.

## Revendications

1. Dispositif de formation de la foule avec une commande mono fil en technique textile comportant :
- un élément de blocage (14), fixe, pour coupler et découpler les lisses (25, 26) à l'élément de blocage fixe (14),
**caractérisé en ce que**
le mouvement des lisses (25, 26) dans la foule haute ou dans la foule d'en bas se fait à l'aide de deux systèmes différents, qui se complètent réciproquement,
- le premier système fonctionne avec au moins un châssis de ressorts de levée (17, 18, 34), mobile, et avec des ressorts (19, 20, 21, 22) fixés à celui-ci, et
- le second système ne déplace les lisses dans la foule haute et dans la foule d'en bas qu'avec la force de ressort,
- la position de lecture pour les lisses de couplage ou de découplage en fonction du motif, se fait pour les deux systèmes dans la foule haute et dans la foule d'en bas, et
- l'enregistrement conforme au motif et le couplage et le découplage des deux systèmes se fait avec seulement un actionneur par lisse,
- le mode de fonctionnement à pas ouvert se fait avec une course du châssis de ressorts de levée de seulement 180° par insertion de la trame.

2. Dispositif de formation de la foule selon la revendication 1, **caractérisé par**
un châssis à ressorts de levée (17), mobile, installé en bas comme élément de levée auquel sont fixés des ressorts (19, 20) et un châssis de ressorts de levée (18), mobile, installé en partie haute, comme élément de levée auquel sont fixés des ressorts (21, 22).

3. Dispositif de formation de la foule selon l'une des revendications 1 et 2,
**caractérisé en ce que**
- l'extrémité inférieure des lisses (25, 26) est reliée respectivement à l'extrémité supérieure des ressorts (19, 20), et
- l'extrémité supérieure des lisses (25, 26) est reliée respectivement à l'extrémité inférieure des ressorts (21, 22).

4. Dispositif de formation de la foule selon l'une des revendications 1 à 3,
**caractérisé en ce que**
les lisses (25, 26) sont couplées ou découplées au-dessus des mailles de passage de fil (23, 24) et/ou en dessous des mailles de passage de fil (23, 24) par un élément de blocage fixe (14).

5. Dispositif de formation de la foule selon l'une des revendications 1 à 4,
**caractérisé en ce que**
- l'opération de lecture et de sélection selon le motif se subdivise en deux étapes fonctionnelles, différentes, étroitement juxtaposées et se réalise comme suit :
* l'une des étapes de fonctionnement déplace les lisses dans la foule haute ou dans la foule d'en bas à l'aide des éléments de levée, et
* l'autre étape de fonctionnement déplace les lisses une fois le découplage réalisé, directement par les ressorts correspondants, seulement par la force de ressort dans la foule haute ou dans la foule d'en bas.

6. Dispositif de formation de la foule selon l'une des revendications 1 à 5,
**caractérisé en ce que**
- seulement l'un des deux châssis de ressorts de levée (17 ou 18) est mobile et exécute la course nécessaire bas-haut-bas-haut, etc..., et
- l'autre châssis à ressorts (33) opposé, est installé de manière fixe et n'exécute pas de mouvement de levée.

7. Dispositif de formation de la foule selon l'une des revendications 1 à 6,
**caractérisé en ce que**
les ressorts (19, 20, 21, 22) utilisés sont en métal et/ou des ressorts pneumatiques et/ou des ressorts hydrauliques et/ou des ressorts analogues.

8. Dispositif de formation de la foule selon l'une des revendications 1 à 7,
**caractérisé en ce qu'**
- il peut également fonctionner avec une foule dite en biais,
- les châssis à ressorts de levée (17, 18, 34), mobiles, étant répartis en des éléments analogues à une foule, et qui pour former une foule inclinée, sont réglés dans le sens croissant de la chaîne, chaque fois de plus d'une levée par rapport aux éléments de foule, avant, analogues, et/ou
- les systèmes de butée, réglables, sont réglés différemment pour limiter la levée de la lisse de façon que les rangées de lisses arrière, croissantes, effectuent une levée plus grande que les rangées de lisses avant.

9. Dispositif de formation de la foule selon l'une des revendications 1 à 8,
**caractérisé en ce qu'**
entre l'élément de blocage fixe (14) et le châssis mobile de ressorts de levée de lisse, il y a des éléments coulissants (39, 40) pour compenser une partie de la levée.

10. Dispositif de formation de la foule selon l'une des revendications 1 à 9,
**caractérisé en ce qu'**
on utilise des systèmes de butée (41, 42, 43) permettant de limiter et de contrôler la levée des lisses dans la foule haute et dans la foule d'en bas.
